# EUROPÄISCHE PATENTSCHRIFT

(11) **EP 3 970 544 B1**
(45) Veröffentlichungstag und Bekanntmachung des Hinweises auf die Patenterteilung: **11.10.2023**
(21) Anmeldenummer: 21195105.8
(22) Anmeldetag: 06.09.2021
(51) Int. Cl.: A41D 27/28, A41D 31/14

(54) **BELÜFTUNGSSYSTEM**
VENTILATION SYSTEM
SYSTÈME D'AÉRATION

(30) Priorität: 16.09.2020 DE 102020211591
(43) Veröffentlichungstag der Anmeldung: 23.03.2022
(73) Patentinhaber: Stadler Holding KG, 94501 Aidenbach (DE)
(72) Erfinder: STADLER, Hans Jürgen, 94501 Aidenbach (DE)
(74) Vertreter: Weickmann & Weickmann PartmbB

(56) Entgegenhaltungen:
- EP-A1- 2 574 249
- US-A- 6 085 353
- US-A1- 2012 017 346
- US-A1- 2016 135 529

## Beschreibung

Die vorliegende Erfindung betrifft ein Belüftungssystem für ein Bekleidungsstück, insbesondere für ein wasserdichtes Motorradbekleidungsstück, sowie ein Bekleidungsstück umfassend ein derartiges Belüftungssystem.

Bekleidungsstücke mit gattungsgemäßen Belüftungssystemen sind in diesem Zusammenhang beispielsweise aus der US 2016/0135529 A1 , welche den Oberbegriff des Anspruchs 1 offenbart, und der US 6,085,353 A bekannt.

Insbesondere bei wasserdichter Bekleidung erhöhen die für den Tragekomfort derartiger Kleidungsstücke wesentlichen Belüftungsöffnungen stets das Risiko eines Wassereintritts in das Bekleidungsstück hinein. In aktuell auf dem Markt befindlichen Bekleidungsstücken sind daher Belüftungsöffnungen in der Regel durch einfache verschließbare Öffnungen mittels Reißverschlüssen realisiert, die entweder in wasserdichter Ausführung verarbeitet worden sind oder durch einen Untertritt abgedichtet werden müssen. Neben der aufwendigen Herstellung solcher Kleidungsstücke besteht ein weiterer Nachteil darin, dass wasserdichte Reißverschlüsse verschleißanfällig sind, nicht in allen Längen verfügbar sind und auch nur einen sehr begrenzten Spalt für den eigentlichen Luftdurchlass ergeben.

Gerade beim im Folgenden noch häufiger angesprochenen Beispiel von Motorradbekleidung ist es ferner für eine optimale Wirkung, d. h. einen maximalen Luftdurchlass, eine Voraussetzung, dass die Eintrittsöffnung des Belüftungssystems in einem möglichst rechten Winkel zur Richtung des Fahrtwinds liegt, was in der typischen Fahrposition eines Motorradfahrers jedoch nur bei wenigen Körperbereichen der Fall ist, so dass hier eine hohe Flexibilität in der Gestaltung eines wirksamen Belüftungssystems eine weitere Voraussetzung für eine zufriedenstellende Funktion davon ist.

Weiterhin bieten Öffnungen mit Untertritt oder einer Ablaufrinne nur in einer Richtung eine vollständige Sicherheit vor Wassereintritt und auch nur eine eingeschränkte Luftzufuhr, da der Untertritt auch den Lufteinlass abschnittweise blockiert. Somit besteht in Körperbereichen eines Motorradfahrers, die relativ viel bewegt werden, insbesondere an den Armen, stets ein hohes Risiko, entweder keine ausreichende Luftzufuhr oder undichte Bereiche zu haben, insbesondere nachdem das Kleidungsstück länger in Gebrauch war oder mehrmals gewaschen worden ist.

Speziell im bereits angesprochenen Beispiel von Motorradbekleidung oder ähnlicher Schutzkleidung ist ferner festzuhalten, dass diese als persönliche Schutzausrüstung der Klasse 2 eingestuft ist und jegliche Belüftungsöffnungen die schützende Schicht durchbrechen und häufig geringere Abriebwerte aufweisen als das umgebende textile Material.

Es ist somit die Aufgabe der vorliegenden Erfindung, ein verbessertes Belüftungssystem für ein Bekleidungsstück bereitzustellen, welches einerseits eine erhöhte Einströmung von Luft für eine bessere Belüftungswirkung ermöglicht und andererseits hierbei das Risiko eines Wassereintritts behebt oder wenigstens stark verringert, während gleichzeitig die Struktur des Kleidungsstücks möglichst wenig geschwächt werden soll.

Zu diesem Zweck umfasst das erfindungsgemäße Belüftungssystem für ein Kleidungsstück einen dem Bekleidungsstück zugeordneten Umfangsbereich, eine den Umfangsbereich abschnittsweise überspannende und damit verbundene innere Materiallage, eine in einem geschlossenen Zustand des Belüftungssystems den Umfangsbereich vollständig bedeckende äußere Materiallage, welche abschnittsweise mit dem Umfangsbereich verbunden ist, ein Verschlusselement, welches dazu eingerichtet ist, ein Überführen des Belüftungssystems zwischen dem geschlossenen Zustand und einem offenen Zustand zu ermöglichen, und ein Faltenelement, welches entlang eines Abschnitts zwischen dem Umfangsbereich und der äußeren Materiallage vorgesehen und mit beiden verbunden ist, wobei das Faltenelement in dem offenen Zustand des Belüftungssystems zusammen mit der äußeren Materiallage und der inneren Materiallage eine äußere Belüftungsöffnung definiert, und wobei die innere Materiallage eine Durchgangsöffnung aufweist, sodass im offenen Zustand des Belüftungssystems ein Belüftungsdurchgang durch die Belüftungsöffnung und die Durchgangsöffnung zu einer Innenseite des Bekleidungsstücks gebildet ist.

Das Grundprinzip des erfindungsgemäßen Belüftungssystems besteht demzufolge darin, dass mittels des Verschlusselements eine verschließbare Tasche zwischen der äußeren Materiallage, dem Faltenelement und der inneren Materiallage gebildet wird, welche eine Lufthutze bildet. Somit wird durch dieses System im Vergleich zum oben beschriebenen Stand der Technik eine Belüftungsöffnung erzeugt, die einerseits deutlich größer ist als der zu öffnende Bereich eines fest eingenähten Reißverschlusses und es andererseits ermöglicht, die Öffnungsrichtung des Lufteinlasses variabel zu gestalten. Somit ist es möglich, die Belüftungsöffnung beispielsweise in einer Weise an dem Kleidungsstück anzuordnen, dass in der typischen Haltung eines Motorradfahrers die Öffnung senkrecht zur Windrichtung bzw. Fahrtrichtung ausgerichtet ist und somit stark exponiert ist, um den dynamischen Luftdruck während der Fahrt des Motorrads besser auszunutzen. Somit ergibt sich auch bereits bei niedrigen Geschwindigkeiten ein deutlich erhöhter Luftstrom in das betreffende Bekleidungsstück und eine hervorragende Belüftung davon.

Ein weiterer Vorteil des erfindungsgemäßen Belüftungssystems besteht ferner darin, dass es mit marktüblichen und problemlos verfügbaren Materialien hergestellt werden kann und einfach zu konfektionieren ist, wobei beispielsweise die äußere Materiallage aus einem widerstandfähigen Material hergestellt sein kann, um eine schützende Wirkung gegen Abrieb oder ähnliches entfalten zu können, während die innere Materiallage aus einem angenehm auf der Haut zu tragenden Gewebe gebildet sein kann.

Die Durchgangsöffnung der inneren Materiallage liegt erfindungsgemäß innerhalb der durch die äußere Materiallage, das Faltenelement und die innere Materiallage gebildeten Tasche und kann so ausgestaltet und positioniert werden, dass ein Eintritt von in die Tasche eingeblasenem Wasser in das Kleidungsstück hinein verhindert wird oder wenigstens minimiert wird. Außerdem kann an einer geeigneten Stelle die äußere Materiallage mit wenigstens einer Ablauföffnung versehen sein, durch die bewirkt werden kann, dass sich in der Tasche sammelndes Wasser nicht nur erneut aus der Belüftungsöffnung herausfließen kann, sondern ein zweiter Ausgang dafür aus der Tasche heraus geschaffen wird. Es bietet sich an, bezogen auf die übliche Sitzposition eines Motorradfahrers, in einer solchen Ausführungsform die Ablauföffnung vertikal unterhalb der Durchgangsöffnung vorzusehen, um eine optimale Trennung zwischen dem Luftstrom durch das Belüftungssystem und zusammen damit in die Tasche eingeblasenen Wassertropfen zu erzielen.

Wenngleich das erfindungsgemäße Belüftungssystem hinsichtlich seiner Geometrie relativ frei gestaltbar ist und insbesondere so ausgebildet sein kann, dass durch die Positionierung der Belüftungsöffnung und der Ausgestaltung der Komponenten der Tasche der Luftstrom kontrolliert und geleitet werden kann, beispielsweise um das Zuführen von Zugluft an empfindliche Körperbereiche, wie beispielsweise Gelenke, zu reduzieren oder zu verhindern, bzw. den Luftstrom an Bereiche zu leiten, welche nicht im Fahrtwind liegen, so kann in einer besonders einfachen Ausführungsform der Umfangsbereich eine viereckige, insbesondere eine im Wesentlichen rechteckige, Form aufweisen.

In einer derartigen rechteckigen Ausführungsform des Umfangsbereichs kann insbesondere das Verschlusselement eine der Seiten des Umfangsbereichs im Wesentlichen entlang ihrer gesamten Länge einnehmen. Auf diese Weise wird eine größtmögliche Weite der Belüftungsöffnung und damit ein maximaler Lufteintritt erreicht. Ferner kann in einer solchen Ausführungsform die Durchgangsöffnung im Bereich einer Ecke des Umfangsbereichs gegenüber derjenigen Seite angeordnet sein, welche das Verschlusselement einnimmt. Auf diese Weise wird bereits durch den maximalen Abstand der Belüftungsöffnung und der Durchgangsöffnung innerhalb der durch die äußere Materiallage, das Faltenelement und die innere Materiallage gebildeten Tasche ein Eintritt von Wasser in das Kleidungsstück minimiert.

Wenngleich die einzelnen Komponenten des erfindungsgemäßen Belüftungssystems miteinander auf verschiedene Weise verbunden werden können, beispielsweise auch geklebt oder je nach verwendetem Material verschweißt, so kann in einer besonders einfachen Ausführungsform die Verbindung von wenigstens einer der Materiallagen und/oder des Faltenelements untereinander bzw. mit dem Umfangsbereich mittels einer Naht hergestellt sein.

In ähnlicher Weise sind für das Verschlusselement unterschiedliche Ausführungsformen denkbar, beispielsweise eine Reihe von Druckknöpfen oder ein Klettverschluss, jedoch kann es in einer besonders benutzerfreundlichen und zuverlässigen Ausführungsform durch einen Reißverschluss gebildet sein.

Als weitere Maßnahme zum Verhindern des Eintritts von Wasser in das Kleidungsstück kann zwischen der inneren und der äußeren Materiallage wenigstens abschnittsweise ein wasserabweisendes textiles Band vorgesehen sein, insbesondere im Bereich der Verbindungen der Materiallagen und/oder des Faltenelements untereinander bzw. mit dem Umfangsbereich und/oder im Bereich des Verschlusselements. Indem ein derartiges wasserabweisendes textiles Band als Saugsperre eingesetzt wird, können Kapillareffekte verhindert und Saugeffekte bei verschiedenen textilen Materialien unterbunden werden. Zu diesem Zweck kann ferner der Bereich der Belüftungsöffnung der inneren Materiallage abgestuft werden, um bei einem Abdichtvorgang Undichtigkeiten durch unter Umständen dort verlaufende Nähte zu verhindern. In jedem Fall ist erfindungsgemäß an der inneren Materiallage im Bereich der Durchgangsöffnung wenigstens ein Umschlagsabschnitt vorgesehen.

Gemäß einem zweiten Aspekt betrifft die vorliegende Erfindung ein Bekleidungsstück, insbesondere ein wasserdichtes Motorradbekleidungsstück, umfassend ein erfindungsgemäßes Belüftungssystem sowie üblicherweise wenigstens eine Entlüftungsöffnung. Wie bereits oben mehrfach angedeutet, kann hierbei das wenigstens eine Belüftungssystem derart angeordnet sein, dass in einer sitzenden Position eines Trägers die Durchgangsöffnung an einem obersten Abschnitt davon platziert ist. Alternativ oder zusätzlich kann das Belüftungssystem derart angeordnet sein, dass in der sitzenden Position eines Trägers davon die Ablauföffnung an einem untersten Abschnitt davon platziert ist.

Während durch die frei wählbare Größe des erfindungsgemäßen Belüftungssystems dieses an fast allen Körperbereichen eines entsprechenden Bekleidungsstücks zum Einsatz kommen kann, so bietet sich insbesondere an, es einem Schienbeinabschnitt, einem Oberschenkelabschnitt, einem Unterarmabschnitt oder einem Rumpfabschnitt des Bekleidungsstücks zuzuordnen.

Weitere Vorteile und Merkmale der vorliegenden Erfindung werden aus der nachfolgenden Beschreibung von Ausführungsformen davon deutlich, wenn diese zusammen mit den beiliegenden Figuren betrachtet wird. Diese zeigen im Einzelnen:
Fig. 1 eine Draufsicht sowie zwei Schnittansichten eines erfindungsgemäßen Belüftungssystems;
Fig. 2 das Belüftungssystem aus Figur 1 in einer teilweisen Schnittansicht;
Fig. 3a und 3b das Belüftungssystem aus den Figuren 1 und 2 in einem geschlossenen und einem offenen Zustand in schräger Draufsicht;
Fig. 4 eine erfindungsgemäße zweiteilige Motorradbekleidung in schematischer Ansicht; und
Fig. 5 und 6 die Motorradjacke bzw. Motorradhose der Motorradbekleidung aus Figur 4 jeweils in mehreren Ansichten.

In Figur 1 ist zunächst ein erfindungsgemäßes Belüftungssystem für ein nicht weiter dargestelltes Bekleidungsstück in einer Draufsicht und zwei Schnittansichten dargestellt, die senkrecht (rechte Seite) bzw. waagerecht (untere Seite) bezüglich der Draufsicht jeweils in einem zentralen Bereich genommen sind. Hierbei ist das Belüftungssystem ganz allgemein mit dem Bezugszeichen 10 bezeichnet und es befindet sich in der Ansicht aus den Figuren 1 in einem geschlossenen Zustand. Es sei darauf hingewiesen, dass hier und im Folgenden durch gestrichelte Linien Nähte angedeutet sind, durch welche unterschiedliche Komponenten des Belüftungssystems 10 miteinander verbunden sind, wobei jedoch auch alternative Verbindungsverfahren, wie beispielsweise ein Verkleben der entsprechenden Komponenten, zum Einsatz kommen könnten. Rein beispielhaft ist zur Verdeutlichung in Figur 1 eine Naht mit dem Bezugszeichen 12 bezeichnet.

Diese Naht 12 verbindet einen dem Bekleidungsstück zugeordneten Umfangsbereich 14, welcher durch Material des Bekleidungsstücks selbst oder daran angebrachte Materialbereiche gebildet sein kann und einen im Wesentlichen rechteckigen Ausschnitt bildet, mit einer inneren Materiallage 16 sowie einer äußeren Materiallage 18, welche beide den Umfangsbereich 14 überspannen. Hierbei ist die innere Materiallage 16 lediglich in den Schnittansichten aus Figur 1 erkennbar, da sie in der Draufsicht von der äußeren Materiallage 18 vollständig überdeckt wird.

Ebenfalls lediglich in der unteren Schnittansicht erkennbar ist ferner ein Faltenelement 20 vorgesehen, welches entlang einer Seite des Umfangsbereichs 14 zwischen dem Umfangsbereich 14 und der äußeren Materiallage 18 vorgesehen und mit den beiden jeweils verbunden d. h. in der vorliegenden Ausführungsform vernäht ist. Weiterhin ist in Figur 1 ein Verschlusselement für das Belüftungssystem 10 in Form eines Reißverschlusses 22 zu erkennen, welcher in der entsprechenden Ansicht aus Figur 1 wie bereits angesprochen in einem geschlossenen Zustand ist, sodass das Belüftungssystem 10 momentan für Luft undurchlässig ist. In diesem Zusammenhang sei ferner darauf hingewiesen, dass in Figur 1 durch jeweils gepunktete Linien mehrere wasserabweisende textile Bänder 24 angedeutet sind, welche insbesondere im Bereich der Nähte 12 und des Verschlusselements 22 die Wasserdichtigkeit des Belüftungssystems 10 unterstützen.

Zum inneren Aufbau des Belüftungssystems 10 sei nun ferner auf Figur 2 verwiesen, in welcher abschnittsweise die äußere Materiallage 18 nicht dargestellt ist, sodass die darunterliegenden Komponenten zu erkennen sind. Insbesondere erlaubt diese Darstellung einen teilweisen Blick auf das wasserabweisende textile Band 24, welches schräg über den Umfangsbereich verläuft, sowie die untere Materiallage 16, welche bisher durch die äußere Materiallage 18 verdeckt war. Ferner ist zu erkennen, dass in der linken oberen Ecke die innere Materiallage 16 eine Durchgangsöffnung 16a mit einem Umschlagabschnitt 16b aufweist, welche einen Durchgang von Luft zur Innenseite des Bekleidungsstücks hin erlaubt. Zu diesem Zweck kann die Durchgangsöffnung 16a entweder durch ein luftdurchlässiges textiles Material, wie beispielsweise ein netzförmiges Gewebe, gebildet sein, oder es kann einfach ein Freiraum vorgesehen sein, in welcher kein Material vorliegt. Während in der hier gezeigten Ausführungsform die Durchgangsöffnung 16a zwischen der inneren Materiallage 16 und dem Umfangsbereich 14 in dreieckiger Form gebildet ist, so könnte in anderen Varianten auch eine Durchgangsöffnung als Durchbrechung in der inneren Materiallage 16 vorgesehen sein, die dann vollumfänglich mit dem Umfangsbereich 14 verbunden werden könnte.

Unter Verweis auf die Figuren 3a und 3b sei nun die Funktionsweise des erfindungsgemäßen Belüftungssystems 10 erläutert, wobei in diesen beiden Abbildungen die Durchgangsöffnung 16a in der inneren Materiallage 16 durch ein entsprechendes Dreieck im Bereich einer der Ecken des Umfangsbereichs 14 gegenüber dem Verschlusselement 22 angedeutet ist. Ferner sei darauf verwiesen, dass in den Figuren 3a und 3b zum ersten Mal eine Ablauföffnung 26 dargestellt ist, welche, wie nachfolgend erklärt, ein Ablaufen von sich in dem Belüftungssystem 10 sammelndem Wasser ermöglicht.

Während in der Figur 3a das Belüftungssystem 10 erneut in einem geschlossenen Zustand dargestellt ist, so ist in Figur 3b das Verschlusselement 22 geöffnet worden und ein durch einen Pfeil angedeuteter Luftstrom kann durch die so entstehende Belüftungsöffnung 22a in das Belüftungssystem 10 eintreten. Hierbei wird durch die innere Materiallage 16, die äußere Materiallage 18 und das Faltenelement 20 eine Tasche 28 gebildet, welche eine Funktion einer Lufthutze übernimmt. Es zeigt sich hierbei bereits, dass die im Bereich des Verschlusselements 22 vorliegende Belüftungsöffnung 22a durch das zusätzliche Vorsehen des Faltenelements 20 wesentlich größer ist, als wenn lediglich ein einzelner Reißverschluss an dieser Stelle angebracht wäre, insbesondere da durch den einströmenden Luftstrom die Tasche 28 angeströmt und aufgebläht wird.

Wie ebenfalls durch einen weiteren Pfeil angedeutet ist, kann der Luftstrom nach dem Hindurchtreten durch die Tasche 28 wiederum durch die Durchgangsöffnung 16a ins Innere des Bekleidungsstücks eintreten, wobei durch die Form und Anordnung des Verschlusselements 22, des Faltenelements 20 und der Durchgangsöffnung 16a der Luftstrom an eine geeignete Stelle innerhalb des Bekleidungsstücks geleitet werden kann.

Wie im Folgenden unter Bezugnahme auf die Figuren 4 und 6 noch näher erläutert werden wird, kann das in den Figuren 1 bis 3b gezeigte Belüftungssystem vorzugsweise derart an einem Kleidungsstück angeordnet sein, dass in einer sitzenden Position des Trägers davon die Durchgangsöffnung an einem vertikal obersten Abschnitt davon platziert ist, während die Ablauföffnung 26 an einem vertikal untersten Abschnitt davon platziert ist. Auf diese Weise wird in die Tasche 28 eintretendes Spritzwasser der Schwerkraft folgend in Richtung der Ablauföffnung 26 herabtropfen und kann dort aus der Tasche 28 wieder austreten, ohne dass es durch die Durchgangsöffnung 16a ins Innere des Bekleidungsstücks eintreten kann.

Somit wird durch das erfindungsgemäße System sowohl eine hervorragende Belüftung innerhalb des Kleidungsstücks gewährleistet als auch sichergestellt, dass kein in die Tasche 28 eintretendes Wasser in das Innere des Bekleidungsstücks mitgenommen wird. Um diesen Effekt noch weiter zu verbessern, ist neben den bereits angesprochenen wasserabweisenden textilen Bändern 24 beispielsweise im Bereich der Durchgangsöffnung 16a ferner der Umschlagsabschnitt 16b an der inneren Materiallage vorgesehen sein, an welchem in diesem Bereich vorliegendes Spritzwasser ebenfalls abprallen wird und demzufolge nicht durch die Durchgangsöffnung 16a ins Innere des Bekleidungsstücks eintreten wird.

In den Figuren 4 bis 6 ist nun zuletzt eine Ausführungsform zweier erfindungsgemäßer Bekleidungstücke in Form einer Hose 200 und einer Jacke 100 gezeigt, die zusammen eine Motorrad-Kombi bilden. Hierbei sind beispielhaft im Bereich eines Schienbeinabschnitts, eines Oberschenkelabschnitts, eines Unterarmabschnitts und eines Rumpfabschnitts jeweilige erfindungsgemäße Belüftungssysteme 10 in der oben beschriebenen Weise angeordnet, so dass die jeweiligen Durchgangsöffnungen bei einer sitzenden Position der die Bekleidungsstücke 100 und 200 tragenden Person vertikal oben liegen, um ein Eintreten von Wasser in das Innere der Bekleidungstücke 100 und 200 zu verhindern. Des Weiteren sind neben den Belüftungssystemen 10 noch jeweilige Entlüftungsvorrichtungen 102 bzw. 202 vorgesehen, welche in bekannter Weise unter Blenden im Bereich von Nähten der Bekleidungsstücke 100 und 200 angeordnet sind.

## Patentansprüche

1. Belüftungssystem (10) für ein Bekleidungsstück, insbesondere für ein wasserdichtes Motorradbekleidungsstück, umfassend:
- einen dem Bekleidungsstück zugeordneten Umfangsbereich (14);
- eine den Umfangsbereich (14) abschnittsweise überspannende und damit verbundene innere Materiallage (16);
- eine in einem geschlossenen Zustand des Belüftungssystems (10) den Umfangsbereich (14) vollständig bedeckende äußere Materiallage (18), welche abschnittsweise mit dem Umfangsbereich (14) verbunden ist;
- ein Verschlusselement (22), welches dazu eingerichtet ist, ein Überführen des Belüftungssystems (10) zwischen dem geschlossenen Zustand und einem offenen Zustand zu ermöglichen; und
- ein Faltenelement (20), welches entlang eines Abschnitts zwischen dem Umfangsbereich (14) und der äußeren Materiallage (18) vorgesehen und mit beiden verbunden ist, wobei das Faltenelement (20) in dem offenen Zustand des Belüftungssystems (10) zusammen mit der äußeren Materiallage (18) und der inneren Materiallage (16) eine äußere Belüftungsöffnung (22a) definiert;
wobei die innere Materiallage (16) eine Durchgangsöffnung (16a) aufweist, so dass in offenem Zustand des Belüftungssystems (10) ein Belüftungsdurchgang durch die Belüftungsöffnung (22a) und die Durchgangsöffnung (16a) gebildet ist,
**dadurch gekennzeichnet, dass** die innere Materiallage (16) im Bereich der Durchgangsöffnung (16a) einen Umschlagabschnitt (16b) aufweist.

2. Belüftungssystem (10) nach Anspruch 1,
wobei die äußere Materiallage (18) eine Ablauföffnung (26) aufweist.

3. Belüftungssystem (10) nach einem der vorhergehenden Ansprüche, wobei der Umfangsbereich (14) eine viereckige, insbesondere eine im Wesentlichen rechteckige, Form aufweist.

4. Belüftungssystem (10) nach Anspruch 3,
wobei das Verschlusselement (22) eine der Seiten des Umfangsbereichs (14) im Wesentlichen entlang ihrer gesamten Länge einnimmt.

5. Belüftungssystem (10) nach Anspruch 4,
wobei die Durchgangsöffnung (16a) im Bereich einer Ecke des Umfangsbereichs (14) gegenüber derjenigen Seite angeordnet ist, welche das Verschlusselement (22) einnimmt.

6. Belüftungssystem (10) nach einem der vorhergehenden Ansprüche, wobei die Verbindung von wenigstens einer der Materiallagen (16, 18) und/oder des Faltenelements (20) untereinander bzw. mit dem Umfangsbereich (14) mittels einer Naht (12) hergestellt ist.

7. Belüftungssystem (10) nach einem der vorhergehenden Ansprüche, wobei das Verschlusselement (22) durch einen Reißverschluss (22) gebildet ist.

8. Belüftungssystem (10) nach einem der vorhergehenden Ansprüche, wobei zwischen der inneren (16) und der äußeren Materiallage (18) wenigstens abschnittsweise ein wasserabweisendes textiles Band (24) vorgesehen ist, insbesondere im Bereich der Verbindungen der Materiallagen (16, 18) und/oder des Faltenelements (20) untereinander bzw. mit dem Umfangsbereich (14) und/oder im Bereich des Verschlusselements (22).

9. Bekleidungsstück (100, 200), insbesondere wasserdichtes Motorradbekleidungsstück, umfassend wenigstens ein Belüftungssystem (10) nach einem der vorhergehenden Ansprüche.

10. Bekleidungsstück (100, 200) nach Anspruch 9,
wobei das wenigstens eine Belüftungssystem (10) derart angeordnet ist, dass in einer sitzenden Position eines Trägers die Durchgangsöffnung (16a) an einem obersten Abschnitt davon platziert ist.

11. Bekleidungsstück (100, 200) nach Anspruch 9 oder 10,
wobei das wenigstens eine Belüftungssystem (10) derart angeordnet ist, dass in einer sitzenden Position eines Trägers die Ablauföffnung (26) an einem untersten Abschnitt davon platziert ist.

12. Bekleidungsstück (100, 200) nach einem der Ansprüche 9 bis 11, wobei wenigstens ein Belüftungssystem (10) einem der folgenden zugeordnet ist:
- einem Schienbeinabschnitt;
- einem Oberschenkelabschnitt;
- einem Unterarmabschnitt; oder
- einem
Rumpfabschnitt des
Bekleidungsstücks

## Claims

1. A ventilation system (10) for an item of clothing, in particular for a watertight motorcycle clothing item, comprising:
- a peripheral region (14) associated with the item of clothing;
- an inner material layer (16) which extends partly over the peripheral region (14) and is connected thereto;
- an outer material layer (18) which completely covers the peripheral region (14) in a closed state of the ventilation system (10) and is connected in part to the peripheral region (14);
- a closure element (22) designed to enable the ventilation system (10) to be transferred between the closed state and an open state; and
- a fold element (20) which is provided along a portion between the peripheral region (14) and the outer material layer (18) and is connected to both, wherein in the open state of the ventilation system (10) the fold element (20) defines an outer ventilation opening (22a) together with the outer material layer (18) and the inner material layer (16);
wherein the inner material layer (16) has a through-opening (16a) such that, in the open state of the ventilation system (10), a ventilation passage is formed through the ventilation opening (22a) and the through-opening (16a),
**characterized in that** the inner material layer (16) has a cover portion (16b) in the region of the through-opening (16a).

2. The ventilation system (10) according to claim 1,
wherein the outer material layer (18) has an outlet opening (26).

3. The ventilation system (10) according to any one of the preceding claims,
wherein the peripheral region (14) has a quadrangular, in particular substantially rectangular, shape.

4. The ventilation system (10) according to claim 3,
wherein the closure element (22) occupies one of the sides of the peripheral region (14) substantially along its entire length.

5. The ventilation system (10) according to claim 4,
wherein the through-opening (16a) is arranged in the region of a corner of the peripheral region (14) opposite the side occupied by the closure element (22).

6. The ventilation system (10) according to any one of the preceding claims,
wherein the connection of at least one of the material layers (16, 18) and/or the fold element (20) to one another or to the peripheral region (14) is produced by means of a seam (12).

7. The ventilation system (10) according to any one of the preceding claims,
wherein the closure element (22) is formed by a zipper (22).

8. The ventilation system (10) according to any one of the preceding claims,
wherein a water-repellent textile strip (24) is provided at least partly between the inner (16) and the outer material layer (18), in particular in the region of the connections of the material layers (16, 18) and/or the fold element (20) to one another or to the peripheral region (14) and/or in the region of the closure element (22).

9. An item of clothing (100, 200), in particular a watertight motorcycle clothing item, comprising at least one ventilation system (10) according to any one of the preceding claims.

10. The item of clothing (100, 200) according to claim 9,
wherein the at least one ventilation system (10) is arranged such that, in a seated position of a wearer, the through-opening (16a) is placed at an uppermost portion thereof.

11. The item of clothing (100, 200) according to claim 9 or 10,
wherein the at least one ventilation system (10) is arranged such that, in a seated position of a wearer, the outlet opening (26) is placed at a lowermost portion thereof.

12. The item of clothing (100, 200) according to any one of claims 9 to 11,
wherein at least one ventilation system (10) is associated with one of the following:
- a shin portion;
- a thigh portion;
- a forearm portion; or
- a
torso portion
of the item of clothing

## Revendications

1. Système d'aération (10) pour un vêtement, en particulier pour un vêtement de moto étanche à l'eau, comprenant :
- une zone périphérique (14) associée au vêtement ;
- une couche de matériau intérieure (16) recouvrant par sections la zone périphérique (14) et reliée à celle-ci ;
- une couche de matériau extérieure (18) recouvrant entièrement la zone périphérique (14) dans un état fermé du système d'aération (10), laquelle est reliée par sections à la zone périphérique (14) ;
- un élément de fermeture (22) adapté pour permettre le transfert du système d'aération (10) entre l'état fermé et un état ouvert ; et
- un élément de pli (20) prévu le long d'une partie entre la zone périphérique (14) et la couche de matériau extérieure (18) et relié à celles-ci, dans lequel l'élément de pli (20) définissant une ouverture d'aération extérieure (22a) avec la couche de matériau extérieure (18) et la couche de matériau intérieure (16) dans l'état ouvert du système d'aération (10) ;
dans lequel la couche de matériau intérieure (16) comprend une ouverture de passage (16a), de sorte que dans l'état ouvert du système d'aération (10), un passage d'aération est formé à travers l'ouverture d'aération (22a) et l'ouverture de passage (16a),
**caractérisé en ce que** la couche de matériau intérieure (16) présente une section de rabattement (16b) dans la zone de l'ouverture de passage (16a).

2. Système d'aération (10) selon la revendication 1, dans lequel la couche de matériau extérieure (18) présente une ouverture d'évacuation (26).

3. Système d'aération (10) selon l'une des revendications précédentes, dans lequel la zone périphérique (14) présente une forme quadrangulaire, notamment une forme sensiblement rectangulaire.

4. Système d'aération (10) selon la revendication 3,
dans lequel l'élément de fermeture (22) occupe l'un des côtés de la zone périphérique (14) sensiblement sur toute sa longueur.

5. Système d'aération (10) selon la revendication 4,
dans lequel l'ouverture de passage (16a) est située dans la zone d'un coin de la zone périphérique (14) opposé au côté occupé par l'élément de fermeture (22).

6. Système d'aération (10) selon l'une des revendications précédentes, dans lequel la liaison d'au moins une des couches de matériau (16, 18) et/ou de l'élément de pli (20) entre eux ou avec la zone périphérique (14) est réalisée au moyen d'une couture (12).

7. Système d'aération (10) selon l'une des revendications précédentes, dans lequel l'élément de fermeture (22) est formé par une fermeture à glissière (22).

8. Système d'aération (10) selon l'une des revendications précédentes, dans lequel une bande textile hydrofuge (24) est prévue au moins par sections entre la couche de matériau intérieure (16) et la couche de matériau extérieure (18), notamment dans la zone des liaisons des couches de matériau (16, 18) et/ou de l'élément de pli (20) entre elles ou avec la zone périphérique (14) et/ou dans la zone de l'élément de fermeture (22).

9. Vêtement (100, 200), en particulier vêtement de moto étanche, comprenant au moins un système d'aération (10) selon l'une des revendications précédentes.

10. Vêtement (100, 200) selon la revendication 9, dans lequel ledit au moins un système d'aération (10) est agencé de telle sorte que, dans une position assise d'un porteur, l'ouverture traversante (16a) est placée au niveau d'une partie la plus haute de celui-ci.

11. Vêtement (100, 200) selon la revendication 9 ou 10, dans lequel ledit au moins un système d'aération (10) est agencé de telle sorte que, dans une position assise d'un porteur, l'ouverture d'évacuation (26) est placée dans une partie la plus basse de celui-ci.

12. Vêtement (100, 200) selon l'une des revendications 9 à 11, dans lequel au moins un système d'aération (10) est associé à l'un des éléments suivants :
- une section de tibia ;
- une section de cuisse ;
- une section d'avant-bras ; ou
- une section de torse du vêtement.
